# EUROPÄISCHE PATENTSCHRIFT

(11) **EP 0 582 763 B1**
(45) Veröffentlichungstag und Bekanntmachung des Hinweises auf die Patenterteilung: **16.10.1996**
(21) Anmeldenummer: 92810607.9
(22) Anmeldetag: 11.08.1992
(51) Int. Cl.: D03D 41/00

(54) **Vorrichtung zum Halten von Schussfäden für Reihenfachwebmaschinen**
Device for retaining weftyarns in linear shed multiphase looms
Dispositif pour maintenir les fils de trames dans des métiers à tisser multiphase à foule linéaire

(43) Veröffentlichungstag der Anmeldung: 16.02.1994
(73) Patentinhaber: SULZER RÜTI AG, CH-8630 Rüti (CH)
(72) Erfinder: Gacsay, Lorant, CH-8053 Zürich (CH)

(56) Entgegenhaltungen:
- EP-A- 0 148 292
- CH-A- 334 277
- CH-A- 337 154

## Beschreibung

Die Erfindung bezieht sich auf eine Vorrichtung zum Halten von Schussfäden für Reihenfachwebmaschinen gemäss dem Oberbegriff von Anspruch 1.

Nachdem in einer Reihenfachwebmaschine der Schussfaden eingetragen und schusseitig durchtrennt worden ist, ist der Schussfaden an den auf beiden Seiten aus dem drehenden Webrotor hervorragenden Schussfadenenden bis zum Zeitpunkt des Anschlags an das Gewebe zu halten.

Aus der EP-0 148 292 (T.642) ist eine Vorrichtung zum Erfassen und Halten von Schussfadenenden Reihenfachwebmaschinen bekannt, bei der der eingetragene Schussfaden im drehenden Webrotor beidseitig durch eine klemmende Drahtfeder gehalten wird. Die stationäre Schussfadenklemmvorrichtung weist eine geradlinige Klemmnut auf, die sich über mehrere Kammabstandswinkel erstreckt. Diese Vorrichtung ist mit mehreren Nachteilen behaftet. Die Schussfadenenden, welche durch die Rotorbewegung in die klemmende Nut eingebracht und weitergeschoben werden, sind bis zum Klemmenaustritt einer Walkbeaufschlagung unterworfen, welche z.B. zu Quetschungen, zum Bruch oder zum vorzeitigen Herausgleiten der Schussfadenenden aus der klemmenden Nut führt. Weiter wirkt sich nachteilig aus, dass, aufgrund des geradlinigen Verlaufes der Nut, die Lage der geklemmten Schussfadenenden nicht mit der Lage des sich im Webfach auf einer annähernd kreisförmigen Bahn drehenden Schussfadens übereinstimmt. Dies führt dazu, dass der Schussfaden an der Übergangsstelle zwischen Webrotor und Klemmnut umgelenkt wird und dadurch nicht sauber an das Gewebe angeschlagen wird, und/oder dass fehlerhafte Kanten entstehen.

Aus der Patentschrift CH-A-334 277 ist eine weitere Vorrichtung zum Erfassen und Halten eines Schussfadenendes einer Reihenfachwebmaschine bekannt. Dabei wird das Schussfadenende von einem über den Umfang des Webrotors verlaufenden elastischen Band an der Oberfläche des Webrotors gehalten. Diese Vorrichtung weist den Nachteil auf, dass sie nicht in der Lage ist den Schussfaden aus dem Webrotor weg zu befördern, um den Schussfaden einer Gewebeanschlagkante zuzuführen.

Der vorliegenden Erfindung liegt die Aufgabe zugrunde den Schussfaden bei Reihenfachwebmaschinen zwischen dem Schneiden und dem Anschlagen an das Gewebe schonend in einer vorwiegend gestreckten Lage zu halten. Diese Aufgabe wird gemäss der Erfindung durch die kennzeichnenden Merkmale des Anspruchs 1 gelöst.

Die Vorteile der Erfindung sind darin zu sehen, dass die Schussfadenhaltevorrichtung aktiv angetrieben ist, derart, dass die gehaltenen Schussfadenenden auf einer der Bewegung des Webrotors angepassten Bahn aktiv bewegt werden. Der Schussfaden ist somit weitgehend gestreckt der Gewebeanschlagskante zuführbar. Weiter erlaubt der aktive Antrieb den Winkelgeschwindigkeitsverlauf des gehaltenen Schussfadens abweichend von der, üblicherweise konstanten, Winkelgeschwindigkeit des Webrotors einzustellen. Die Schussfäden sind dadurch z.B. besonders schonend aus dem Schusskanal herausführbar.

Im folgenden wird die Erfindung anhand von mehreren Ausführungsbeispielen beschrieben. Es zeigt:
- Fig. 1: eine perspektivische Ansicht des Webrotos sowie zweier Schussfadenhaltevorrichtungen;
- Fig. 2: zeigt eine perspektivische Ansicht einer Schussfadenhaltevorrichtung;
- Fig. 3: zeigt ausschnittweise eine schematische Seitenansicht des Webrotors sowie der Schussfadenhaltevorrichtung;
- Fig. 4: zeigt schematisch eine Seitenansicht des Webrotors sowie der Schussfadenhaltevorrichtung;
- Fig. 5: zeigt einen Ausschnitt des Stützelementes mit Auslassöffnungen;
- Fig. 6: zeigt eine weitere Ausführungsform einer Schussfadenhaltevorrichtung;
- Fig. 7: zeigt eine weitere Ausführungsform einer Schussfadenhaltevorrichtung;
- Fig. 8: zeigt eine Ausführungsform eines Webrotors die ein mehrbahniges Weben auf einem Webrotor erlaubt.

Fig. 1 zeigt einen Webrotor 1 mit Drehrichtung 1a , auf dessen Umfang Führungselemente 2 respektive Führungselemente 21 bis 24 angeordnet sind, die fachbildende Hochpunkte 2H respektive Tiefpunkte 2T aufweisen, in denen die Kettfäden 5 liegen. Zum Anschlagen der Schussfäden 41-48 an die Gewebeanschlagkante 17 dienen Anschlagkämme 3, die entweder Bestandteil der Führungselemente 2 sind oder als separate Anschlagkämme 3 ausgeführt sind und jeweils in Drehrichtung 1a oder in Richtung des Drehzentrums 18 zwischen den Führungselementen 2 liegen. Eine Schussfadenaufbereitungsvorrichtung 6 führt die Schussfäden auf der Schusseite 11 den entsprechenden Führungselementen 2 zu, die jeweils einen Schusskanal 202 enthalten sowie eine Oeffnung 201 im Schusskanal. Mehrere Schussfäden 41 bis 44 werden gleichzeitig pneumatisch durch die Schusskanäle 202 der Führungselemente 2 in die offenen Webfächer 51 eingetragen. Auf der Schusseite 11 befindet sich eine eintragsseitige Schussfadenhaltevorrichtung 11a, auf der Fangseite 12 eine fangseitige Schussfadenhaltevorrichtung 12a.

Die in Fig. 2 perspektivisch dargestellte Schussfadenhaltevorrichtung 12a besteht aus einer Halteplatte 13, auf der ein Stützelement 7 sowie Riemenräder 81 bis 84 angeordnet sind, die ein inneres Transportband 8 tragen. Ein äusseres Transportband 9 wird durch die Riemenräder 91 bis 93 umgelenkt. Das Transportband 8 gleitet auf der Fläche 71 des Stützelementes 7 auf einer gekrümmten Bahn. Das Transportband 9 liegt mindestens in Teilbereichen der Führungsfläche 71 auf dem Transportband 8 auf, wodurch ein Klemmspalt 89 zwischen den beiden Transportbändern 8 und 9 entsteht. Die Halteplatte 13 weist an der Einlaufseite des Schussfadens 41 eine Schussfadeneinlaufzentrierung 131 auf, durch die der Schussfaden 41 zum Einlaufspalt 891 der beiden Transportbänder 8 und 9 geleitet wird. Sobald der Schussfaden 41 schusseitig 11 im Klemmspalt 89 geklemmt ist, wird der Schussfaden 41 durch eine Fadenschere 19 geschnitten. Auf der Fangseite 12 sorgt eine Saug- und Abführdüse 10 dafür, dass ein in die Schussfadenhaltevorrichtung 12a einlaufender Schussfaden 41 gestreckt bleibt, bis er in den Klemmspalt 89 zwischen den Transportbändern 8 und 9 zu liegen kommt. Das fangseitig vorstehende Schussfadenende wird nach erfolgter Klemmung üblicherweise ebenfalls mit einer Fadenschere 19 geschnitten.

Die Transportbänder 8 und 9 können einzeln jeweils durch einen separaten, motorischen Antrieb angetrieben werden, z.B. durch den Antrieb der Riemenräder 82 und 91. Es ist auch möglich nur das Transportband 8 anzutreiben, wobei das Transportband 9 z.B. durch die Reibung im Bereich des Klemmspaltes 89 am Transportband 8 angetrieben wird.

Die gegenseitige Reibung der Transportbänder 8 und 9 ist dabei vorteilhafterweise derart zu wählen, dass im Bereich des Klemmspaltes 89 zwischen den Transportbändern 8 und 9 keine Relativbewegung auftritt.

Anstelle eines eigenständigen Antriebes kann das Transportband 8 den Webrotor 1 berührend umschlingen, zum Beispiel ausserhalb des fachbildenden Bereichs des Webrotors, so auf einem nicht dargestellten Fortsatz der Welle des Webrotors. Das Transportband 8 ist derart direkt vom Webrotor 1 antreibbar. In einer weiteren Ausführungsform umschlingen sowohl das Transportband 8 wie auch das Transportband 9 den Webrotor 1. Dabei ist das äussere Transportband 9, z.B. mittels Riemenräder, derart zu führen, dass der Schussfadeneintrag nicht behindert wird.

Die Lage des Riemenrades 93 lässt sich, wie in Fig. 2 durch die Pfeile 93a dargestellt, ungefähr parallel zur Bahn des in den Klemmspalt 891 einfahrenden Schussfadens 41 hin und her bewegen und fixieren. Somit ist die geometrische Lage des Einlaufspaltes 891, insbesondere die Lage der Stelle, an der der Schussfaden 41 sicher geklemmt wird, einstellbar. Nicht dargestellt sind weitere Verstellmöglichkeiten einzelner Riemenräder, z.B. um die Zugspannung der Transportbänder zu verändern oder das Auswechseln zu erleichtern.

Die Schussfäden werden innerhalb des Klemmspaltes 89 beidseitig durch die beiden Schussfadenhaltevorrichtungen 11a, 12a gehalten. Ein sich durch den Schusskanal 202 eintragender Schussfaden wird, je nach Ausführung der Stopvorrichtung, z.B. durch Reibung im schusseitigen Klemmspalt 89 bis zum Stillstand abgebremst. Die dem Klemmspalt 89 zugewandte Oberfläche der Transportbänder 8 und 9 weist vorzugsweise eine Oberflächenbeschaffenheit auf, die in Verbindung mit der jeweiligen Art der Schussfäden eine hohe Gleit- und Haftreibung bewirkt. Die rückseitige Oberfläche der Transportbänder, insbesondere die auf der Fläche 71 aufliegende Seite des Transportbandes 8, benötigt in der dargestellten Ausführungsform günstige Gleiteigenschaften bezüglich der Stützfläche 71.

Fig. 5 zeigt ein Ausführungsbeispiel, um die Reibung des Transportbandes 8 auf dem Stützelement 7 zusätzlich zu reduzieren, indem zwischen der Fläche 71 des Stützelementes und dem Transportband 8 eine die Reibung reduzierende Zwischenschicht erzeugt wird, zum Beispiel mittels eines Fluides wie Luft. Das über Zuführungskanäle 73 zugeführte Fluid, z.B. Luft, tritt über in der Fläche 71 integrierte Auslassöffnungen 72 aus, wodurch sich ein die Reibung reduzierendes Luftpolster bildet. Die Stützfläche 71 ist im Ausführungsbeispiel gemäss Fig. 5 als Polyonzug ausgebildet, wobei jeweils eine Auslassöffnung 72 in einer ebenen Fläche liegt. Ueber den Flächen bilden sich jeweils reibungsreduzierende Lufttaschen.

Fig. 4 zeigt den Webrotor 1 in einer schematischen Ansicht mit den Führungselementen 2 sowie mit den Kämmen 3. Die Legelemente 14 legen die Kettfäden 5 in die entsprechenden Hochpunkte 2H und Tiefpunkte 2T, so dass offene Webfächer 51 entstehen, in die jeweils ein Schussfaden 42-44 eingetragen werden kann. Im sich in Drehrichtung 1a drehenden Webrotor 1 sind die Webfächer 51 im Bereich des Schussfadeneintragswinkel δ derart geöffnet, dass ein Schussfaden ungehindert zwischen die Kettfäden 5 eingetragen werden kann. Die Schussfäden 42 bis 44 werden gleichzeitig, nach dem bekannten Prinzip des pneumatischen Eintrages bei Reihenfachwebmaschinen, in die entsprechenden Webfächer 51 eingetragen, wobei die Schussfadenspitzen der einzelnen Schussfäden 42 bis 44 mit entsprechender Drehung des Webrotors 1 in Drehrichtung 1a weiter in Richtung Fangseite 12 im Schusskanal 202 eingedrungen sind. Gegen Ende des Bereichs des Schussfadeneintragswinkels δ muss der Schussfaden 45 die Fangseite 12 erreicht haben und wird dort üblicherweise von einer Saug- und Abführdüse 10 erfasst, gehalten und gestreckt. Der Schussfaden 45 läuft in den Einlaufspalt 891 ein und wird üblicherweise zuerst eintragsseitig durch die Schussfadenhaltevorrichtung 11a, zwischen den Transportbändern 8 und 9 im Klemmspalt 89, abgebremst und eintragsseitig mit der Fadenschere 19 geschnitten. Der durch den Abbremsvorgang sich üblicherweise noch leicht in der Eintragsrichtung streckende Schussfaden 45 läuft fangseitig, in Richtung la drehend, in der Schussfadenhaltevorrichtung 12a in den Einlaufspalt 891 ein, wird im Klemmspalt 89 zwischen den Transportbändern 8 und 9 geklemmt und somit auch fangseitig 12 gehalten und mit der Fadenschere 19 geschnitten. Der Schussfaden liegt somit vorzugsweise leicht gespannt zwischen den beiden Schusshaltevorrichtungen lla und 12a. Der fangseitige Einlaufspalt 891 und somit der Beginn des Klemmspaltes 89 liegt vorteilhafterweise um wenige Winkelgrade bis Bruchteile eines Winkelgrades in Drehrichtung la versetzt bezüglich des eintragsseitigen Einlaufspaltes 891.

Der Rotor 1 dreht sich üblicherweise mit einer konstanten Winkelgeschwindigkeit. Die Winkelgeschwindigkeit der Transportbänder 8 und 9 entlang dem Rotorumfang respektive die Winkelgeschwindigkeit des Klemmspaltes 89 ist üblicherweise zur Winkelgeschwindigkeit des Webrotors 1 synchronisiert. Um den eingetragenen Schussfaden an die Gewebeanschlagkante 17 anzuschlagen, ist es notwendig, den Schussfaden 45 durch die Oeffnung 201 aus dem Schusskanals 202 hinaus zu fördern. Dieser Vorgang wird in Fig. 3 ausführlich dargestellt. Das Zentrum des Schusskanals 202 rotiert entsprechend dem Radius R1 mit einer üblicherweise konstanten Winkelgeschwindigkeit. Entsprechend des gekrümmten Kurvenverlaufs der Fläche 71 des Stützelementes 7, dessen Abstand zum Drehzentrum 18 des Webrotors vom Radius R2 zum Radius R3 zunimmt, wird die Winkelgeschwindigkeit des Klemmspaltes 89 bezüglich des Drehzentrums 18 innerhalb des Drehwinkels α in Drehrichtung 1a zunehmend langsamer. Im vorliegenden Ausführungsbeispiel ist der Winkelgeschwindigkeitsverlauf des Klemmspaltes 89 durch die Geometrie der Fläche 71 sowie den Antrieb des Transportbandes 8 derart gewählt, dass nach dem beidseitigen Klemmen des Schussfadens 45 im Klemmspalt 891 sich der Schussfaden 45 relativ zum Schusskanal 202 schneller bewegt aufgrund des Radius R2, der kleiner ist als der Radius R1. Der Schussfaden kommt somit nach einer entsprechenden Drehung des Webrotors 1, wie mit Schussfaden 46 dargestellt, im Schusskanal 202 gegen die Anschlagkante 17 hin versetzt zu liegen. Je weiter sich die Fläche 71 vom Drehzentrum 18 entfernt, umso stärker sinkt die Winkelgeschwindigkeit des Klemmspaltes 89 an der entsprechenden Position. Der sich im Vergleich zum Webrotor 1 sowie dem Führungselement 23 mit einer langsameren Winkelgeschwindigkeit bewegende Schussfaden 47 eilt dem Führungselement 23 nach, gelangt gleichzeitig auf eine höhere Umlaufbahn und gleitet dadurch durch die Oeffnung 201 des Schusskanals 202. Im selben Zeitraum, in dem der Webrotor in Drehrichtung 1a einen Drehwinkel α zurücklegt, legt der Schussfaden 48 einen kleineren Drehwinkel β zurück. Innerhalb des Drehwinkelbereichs β wird der Schussfaden bezüglich des Drehzentrums 18 des Webrotors vom Radius R₂ auf den grösseren Radius R₃ transportiert. Der Schussfaden 48 kann nun ohne Behinderung durch Führungselemente 2 von einem Anschlagkamm 3 an die Gewebeanschlagkante 17 angeschlagen werden. Das Gewebe wird üblicherweise über eine Gewebestütze 15 und einen Breithalter 16 abgeführt. Der Winkelgeschwindigkeitsverlauf des Klemmspaltes 89 über dem Stützelement 7 kann natürlich in weiten Bereichen variiert werden, z. B. durch die Anordnung des Stützelementes 7 und/oder durch den Kurvenverlauf der Fläche 71, sowie durch die Antriebsgeschwindigkeit des Transportbandes 8, so dass das in Fig. 3 gezeigte Ausführungsbeispiel nur eine Lösung aus einer Vielzahl möglicher Lösungen darstellt. So kann der Verlauf der Fläche 71 auch ebene Flächen und/oder Kanten aufweisen.

In einer weiteren vorteilhaften Ausführungsform liegt die Winkelgeschwindigkeit des Klemmspaltes 89 bereits am Einlaufspalt 891 tiefer als die Winkelgeschwindigkeit der Führungselemente 21 bis 24, wobei sich die Winkelgeschwindigkeit des Klemmspaltes 89 bezüglich des Drehzentrums 18 in Drehrichtung 1a weiter reduziert.

Im vorliegenden Ausführungsbeispiel liegt der Drehwinkelbereich β, in dem Schussfäden 45 bis 48 beidseitig geklemmt aktiv bewegt werden, in der Grössenordnung von 90°. Der Drehwinkelbereich β kann jedoch je nach gewählter Stützfläche 71 in einem Bereich zwischen 20° und 180° liegen. Üblicherweise verlaufen der schusseitige sowie der fangseitige Klemmspalt 89 parallel zueinander. Um eine zusätzliche Streckung der Schussfäden zu erreichen kann es vorteilhaft sein, dass der Abstand zwischen den beiden Klemmspalten 89, zumindest im Drehwinkelbereich β, in Drehrichtung 1a zunimmt.

Das Transportband 8 und/oder 9 kann, wie erwähnt, dadurch angetrieben sein, dass es den Webrotor 1 umschlingt und auf diesem an einer entsprechend vorgesehenen Stelle aufliegt. Auf dem Umfang des Webrotors 1 oder seitlich auf einer verlängerten Welle kann ein Vorratsspeicher angebracht sein, in dem mindestens ein endloses, die Welle oder den Webrotor umschlingendes, Reservetransportband untergebracht ist, so dass ein defektes Transportband 8 und/oder 9 schnell ersetzt werden kann.

Fig. 6 zeigt ein weiteres Ausführungsbeispiel zur Anordnung der Transportbänder 8 und 9 sowie des Klemmspaltes 89. Statt auf dem Stützelement 7 liegt das Transportband 8 auf Riemenrädern 85 auf, wobei der Abstand des Drehzentrums der einzelnen Räder 85 bezüglich dem Drehzentrum 18 in Drehrichtung 1a zunimmt, derart, dass ähnlich wie beim Stützelement 7, der Schussfaden auf eine höhere Bahn befördert wird. Diesem Bahnverlauf überlagert ist eine durch die Transporträder 85 und 86,93 verursachte Welligkeit des Klemmspaltes 89.

Fig. 7 zeigt ein weiteres Ausführungsbeispiel zur Lagerung der Transportbänder 8 und 9, bei dem die überlagerte Welligkeit dadurch reduziert ist, dass nur das Transportband 8 auf mehreren Transporträdern 85 gelagert ist.

Fig. 8 zeigt schematisch einen Längsschnitt durch einen Webrotor 1, der derart ausgestaltet ist, dass ein mehrbahniges Weben möglich ist. Mit dem dargestellten Ausführungsbeispiel ist ein zweibahniges Weben möglich, indem im mittleren Bereich des Webrotors Führungselemente 2 und Anschlägkämme 3 ausgespart sind, derart, dass eine Schussfadenhaltevorrichtung 12a mit Schneidvorrichtung 13 sowie eine Schussfadenhaltevorrichtung 11a angeordnet werden können. Ein Schussfaden wird über die gesamte Länge des Webrotors 1 eingetragen, von dem der Schusseintragsseite 11 zugewandten Paar der Schussfadenhaltevorrichtungen 11a, 12a gehalten sowie von dem weiteren Paar der Schussfadenhaltevorrichtungen 11a, 12a gehalten und gleichzeitig oder nachträglich von den drei Fadenscheren 19 geschnitten. Die innerhalb des Webrotors 1 zwischen den einzelnen Gewebebahnen gelegene Fadenschere 13 kann auch weggelassen werden, wenn die Gewebebahnen an eine andere stelle, z.B. nach den Gewebestützen 15, getrennt werden. Im Ausführungsbeispiel gemäss Fig. 8 lassen sich noch weitere Paare von Schussfadenhaltevorrichtungen 11a, 12a entlang der Längsachse des Webrotors anordnen, sowie - sofern notwendig - Schneidevorrichtungen 19, so dass mittels eines Webrotors 1 auch mehr als zwei Gewebebahnen gleichzeitig nebeneinander webbar sind.

## Patentansprüche

1. Vorrichtung zum Halten von Schussfäden einer Reihenfachwebmaschine, welche Vorrichtung auf der Schusseite (11) sowie auf der Fangseite (12) des Webrotors (1) je eine Schussfadenhaltevorrichtung (11a, 12a) aufweist sowie mindestens eintragsseitig eine Schneidvorrichtung (19), wobei die beiden Schussfadenhaltevorrichtungen (11a, 12a) mindestens einen Schussfaden (45) an beiden Enden klemmen,
dadurch gekennzeichnet, dass sich diese Klemmstellen aktiv in Drehrichtung (1a) des Webrotors (1) in Bahnen zur Gewebeanschlagkante (17) hin bewegen, dass die Schussfadenhaltevorrichtungen (11a, 12a) je ein Stützelement (7) mit einer parallel oder ungefähr parallel zum Drehzentrum (18) verlaufenden Stützfläche (71) aufweisen, die den Bahnverlauf zweier übereinander liegenden, endlosen Transportbänder (8,9) mindestens innerhalb eines Drehwinkels β bestimmen,
dass die beiden Transportbänder (8,9) über der Stützfläche (71) einen Klemmspalt (89) bilden und sich in diesem Bereich ohne gegenseitige Relativbewegung in Drehrichtung (1a) bewegen,
und dass die beiden Transportbänder (8,9) über Umlenkrollen derart geführt sind, dass ein Einlaufspalt (891) für Schussfäden (45) entsteht.

2. Vorrichtung nach Anspruch 1, dadurch gekennzeichnet, dass in Richtung der Drehachse (18) paarweise mehrere Schussfadenhaltevorrichtungen (11a, 12a) hintereinander mit zwichen den Paaren liegenden Schneidvorrichtungen (19) angeordnet sind, um mehrbahnig zu weben.

3. Vorrichtung nach einem der Ansprüche 1 oder 2,
dadurch gekennzeichnet, dass die
Schussfadenhaltevorrichtungen (11a, 12a) nach erfolgtem, beidseitigem Klemmen innerhalb eines Drehwinkels β mindestens einen Schussfaden (45) bezüglich des Drehzentrums (18) von einem Abstand R₂ zu einem grösseren Abstand R₃ befördern.

4. Vorrichtung nach einem der Ansprüche 1 bis 3, dadurch gekennzeichent, dass sich der Schussfaden (45) innerhalb des Drehwinkels β in einer Ebene bewegt.

5. Vorrichtung nach einem der Ansprüche 1 bis 3, dadurch gekennzeichnet, dass sich der Schussfaden (45) innerhalb des Drehwinkels β auf einer gekrümmten Bahn bewegt.

6. Vorrichtung nach einem der Ansprüche 1 bis 5, dadurch gekennzeichnet, dass innerhalb des Stützelementes (7) Fluidzuleitungen (73) sowie Auslassöffnungen (72) angeordnet sind mit Auslassöffnungen zur Stützfläche (71), um zwischen der Stützfläche (71) und dem Transportband (8) eine reibungsvermindernde Fluidschicht zu erzeugen.

7. Vorrichtung nach einem der Ansprüche 1 bis 6, dadurch gekennzeichnet, dass die Stützfläche (71) als Polygonzug ausgebildet ist, der durch mehrere ebene Flächen gebildet wird, wobei in jeder ebenen Fläche mindestens eine Auslassöffnung (72) eingebracht ist.

8. Vorrichtung nach einem der Ansprüche 1 bis 5, dadurch gekennzeichnet, dass das Stützelement (7) mit Stützfläche (71) aus mehreren, in Drehrichtung (la) entlang des Umfanges des Webrotors (1) angeordneten Riemenräder (85) besteht.

9. Vorrichtung nach Anspruch 8, dadurch gekennzeichnet, dass mehrere, das äussere Transportband (9) tragende Riemenräder (86) gegenüber den Riemenrädern (85) jeweils um ungefähr eine halbe Teilung in Drehrichtung (1a) versetzt derart auf dem Transportband (8) aufliegen, dass ein wellenförmiger Klemmspalt (89) resultiert.

10. Vorrichtung nach einem der Ansprüche 1 bis 9, dadurch gekennzeichnet, dass der Antrieb der Transportbänder (8,9) über einen separaten, motorischen Antrieb erfolgt, dessen Drehzahl zur Winkelgeschwindigkeit des Webrotors (1) synchronisierbar ist.

11. Vorrichtung nach einem der Ansprüche 1 bis 9, dadurch gekennzeichnet, dass das dem Webrotor (1) zugewandte Transportband (8) den Webrotor (1) berührend umschlingt und dadurch an die Drehbewegung des Webrotors (1) gekoppelt ist, wobei das Transportband (9) durch Reibung am Transportband (8) angetrieben ist.

12. Vorrichtung nach einem der Ansprüche 1 bis 9, dadurch gekennzeichnet, dass das dem Webrotor (11) zugewandte Transportband (8) den Webrotor (1) berührend umschlingt und das Transportband (9) in Teilwinkelbereichen auf dem Transportband (8) liegend den Webrotor (1) umschlingt.

13. Vorrichtung nach einem der Ansprüche 1 bis 12, dadurch gekennzeichnet, dass bezüglich des Drehzemtrums (18) die Führungselemente (21-24) sich entsprechend dem Radius R1 mit einer konstanten Winkelgeschwindigkeit bewegen, wogegen sich die Winkelgeschwindigkeit von durch die Transportbänder (8, 9) geklemmten Schussfaden (45), abhängig vom zunehmenden Abstand der Stützefläche (71) zum Drehzentrum (18), zwischen Einlaufspalt (891) und Gewebeanschlagkante (17) reduziert.

14. Vorrichtung nach einem der Ansprüche 1 bis 13,
dadurch gekennzeichnet, dass nach dem Einfahren in den Einlaufspalt (891) die Winkelgeschwindigkeit geklemmter Schussfaden (45) vorerst über der Rotorwinkelgeschindigkeit liegt, jedoch innerhalb des Drehwinkels β unter die Rotorwinkelgeschwindigkeit abfällt.

15. Vorrichtung nach einem der Ansprüche 1 bis 14,
dadurch gekennzeichnet, dass die sich berührenden Oberflächen der Transportbänder (8,9) einen hohen Reibungskoeffizient aufweisen, wogegen die anderen Oberflächen der Transportbänder (8, 9) eine kleine Reibung aufweist.

16. Vorrichtung nach einem der Ansprüche 1 bis 15,
dadurch gekennzeichnet, dass ein in den Einlaufspalt (891) einlaufender Schussfaden (45) eintragsseitig von den Transportbändern (8, 9) geklemmt und unmittelbar darauf von einer Fadenschere (19) geschnitten wird, und dass der Schussfaden (45) durch die Reibung zwischen den eintragsseitigen Transportbändern (8, 9) stoppt.

17. Vorrichtung nach einem der Ansprüche 1 bis 16,
dadurch gekennzeichnet, dass der in den Einlaufspalt (891) einlaufende Schussfaden (45) zuerst von den eintragsseitigen Transportbändern (8,9) geklemmt wird und danach nach Bruchteilen des Winkels einer Rotorumdrehung von den fangseitigen Transportbändern (8, 9).

18. Vorrichtung nach einem der Ansprüche 1 bis 17,
dadurch gekennzeichnet, dass eintragsseitig wie fangseitig das am Einlaufspalt (891) liegende und das Transportband (9) stützende Riemenrad (93) entlang der Führungsfläche (71) verstellbar ist.

19. Vorrichtung nach einem der Ansprüche 1 bis 18,
dadurch gekennzeichnet, dass auf dem Webrotor (1) ein Vorrat mehrerer Transportbänder (8) und/oder Transportbänder (9) aufgebracht ist, die den Webrotor (1) umschlingen.

20. Vorrichtung nach einem der Ansprüche 1 bis 19,
dadurch gekennzeichnet, dass sich die Klemmstellen mindestens eines, beidseitig geklemmten Schussfadens in Bahnen bewegen, die in einer zum Drehzentrum (18) senkrecht stehenden Ebene verlaufen.

21. Vorrichtung nach einem der Ansprüche 1 bis 19,
dadurch gekennzeichnet, dass sich die Distanz zwischen den Klemmstellen mindestens eines, beidseitig geklemmten Schussfadens in Drehrichtung (1a) vergrössert.

22. Reihenfachwebmaschine mit einer Schussfadenbeherrschungsvorrichtung nach einem der Ansprüche 1 bis 21.

## Claims

1. A device for holding weft threads of a series-shed loom, which device on the weft side (11) and also on the catch side (12) of the rotor (1) comprises a weft thread holding device (11a, 12a) and also a cutting device (19) at least on the insertion side, whereby the two weft thread holding devices (11a, 12a) clamp at least one weft thread (45) at both ends,
**characterised in that** these clamping points actively move in the direction of rotation (la) of the rotor (1) in paths to the fabric knock-off (17),
**in that** each of the weft thread holding devices (11a, 12a) comprises a support member (7) having a supporting surface (71) extending parallel or roughly parallel to the centre of rotation (18), which determine the path of two endless conveyor belts (8, 9) lying one above the other, at least inside an angle of rotation β,
in that the two conveyor belts (8, 9) form a clamping slot (89) above the supporting surface (71) and move in this region without any reciprocal relative movement in the direction of rotation (1a),
**and in that** the two conveyor belts (8, 9) are guided over guide rollers so that an inlet slot (891) for weft threads (45) is produced.

2. A device according to Claim 1,
**characterised in that** in the direction of the axis of rotation (18) several weft holding devices (11a, 12a) are disposed in pairs one behind the other with cutting devices (19) lying between the pairs so that multi-width weaving is performed.

3. A device according to one of Claims 1 or 2,
**characterised in that** after clamping on both sides inside an angle of rotation β, the weft holding devices (11a, 12a) convey at least one weft thread (45) from a distance R₂ to a greater distance R₃ with respect to the centre of rotation (18).

4. A device according to one of Claims 1 to 3,
**characterised in that** the weft thread (45) moves in one plane inside the angle of rotation β.

5. A device according to one of Claims 1 to 3,
**characterised in that** the weft thread (45) moves on a curved path inside the angle of rotation β.

6. A device according to one of Claims 1 to 5,
**characterised in that** inside the support member (7) fluid supply lines (73) and also outlet apertures (72) are disposed, having outlet apertures to the supporting surface (71) in order to produce a friction-reducing layer of fluid between the supporting surface (71) and the conveyor belt (8).

7. A device according to one of Claims 1 to 6,
**characterised in that** the supporting surface (71) is constructed as a polygonal course, which is formed by several plane surfaces, with at least one outlet aperture (72) being provided in each plane surface.

8. A device according to one of Claims 1 to 5,
**characterised in that** the support member (7) with supporting surface (71) consists of several belt pulleys (85) disposed in the direction of rotation (la) along the periphery of the rotor (1).

9. A device according to Claim 8,
**characterised in that** several belt pulleys (86) supporting the outer conveyor belt (9) lie on the conveyor belt (8) displaced with respect to the belt pulleys (85) by roughly a half a pitch in the direction of rotation (1a) so that a wave-shaped clamping slot (89) is produced.

10. A device according to one of Claims 1 to 9,
**characterised in that** the conveyor belts (8, 9) are driven via a separate motor drive, the speed of which can be synchronised with the angular velocity of the rotor (1).

11. A device according to one of Claims 1 to 9,
**characterised in that** the conveyor belt (8) close to the rotor (1) is wound around the rotor (1) so they touch and as a result is coupled to the rotational movement of the rotor (1), whereby the conveyor belt (9) is driven by friction at the conveyor belt (8).

12. A device according to one of Claims 1 to 9,
**characterised in that** the conveyor belt (8) close to the rotor (11) is wound around the rotor (1) so they touch and the conveyor belt (9), lying on the conveyor belt (8) in angular sub-regions, is wound around the rotor (1).

13. A device according to one of Claims 1 to 12,
**characterised in that** with respect to the centre of rotation (18) the guide elements (21-24) move corresponding to the radius R1 at a constant angular velocity, whereas the angular velocity of weft threads (45) clamped by the conveyor belts (8, 9) is reduced between inlet slot (891) and fabric knock-off (17), depending on the increasing distance between the supporting surface (71) and the centre of rotation (18).

14. A device according to one of Claims 1 to 13,
**characterised in that** after entering the inlet slot (891) the angular velocity of clamped weft threads (45) is firstly greater than the angular velocity of the rotor, but inside the angle of rotation β falls below the angular velocity of the rotor.

15. A device according to one of Claims 1 to 14,
**characterised in that** the touching surfaces of the conveyor belts (8, 9) have a high coefficient of friction, whereas the other surfaces of the conveyor belts (8, 9) have small friction.

16. A device according to one of Claims 1 to 15,
**characterised in that** a weft thread (45) entering the inlet slot (891) is clamped on the insertion side by the conveyor belts (8, 9) and directly thereafter is cut by a thread cutter (19), **and in that** the weft thread (45) stops between the conveyor belts (8, 9) on the insertion side because of the friction.

17. A device according to one of Claims 1 to 16,
**characterised in that** the weft thread (45) entering the inlet slot (891) is firstly clamped by the conveyor belts (8, 9) on the insertion side and subsequently by the conveyor belts (8, 9) on the catch side by fractions of the angle of a rotor rotation.

18. A device according to one of Claims 1 to 17,
**characterised in that** on the insertion side and also on the catch side the belt pulley (93) lying at the inlet slot (891) and supporting the conveyor belt (9) can be adjusted along the guide surface (71).

19. A device according to one of Claims 1 to 18,
**characterised in that** a stock of several conveyor belts (8) and/or conveyor belts (9), which are wound around the rotor (1), is mounted on the rotor (1).

20. A device according to one of Claims 1 to 19,
**characterised in that** the clamping points of at least one weft thread clamped on both sides move in paths which extend in a plane normal to the centre of rotation (18).

21. A device according to one of Claims 1 to 19,
**characterised in that** the distance between the clamping points of at least one weft thread clamped on both sides increases in the direction of rotation (1a).

22. A series-shed loom having a weft thread control device according to one of Claims 1 to 21.

## Revendications

1. Dispositif de maintien de fils de trame dans un métier à tisser multiphasé à foule linéaire, ledit dispositif présentant tant sur le côté (11) d'introduction des duites que sur le côté (12) de reprise du tambour de tissage (1) un dispositif (11a, 12a) de maintien de fils de trame, ainsi qu'un dispositif de coupe (19), au moins du côté de l'introduction, tandis que les deux dispositifs (11a, 12a) de maintien de fils de trame pincent au moins un fil de trame (45) aux deux extrémités, caractérisé en ce que ces emplacements de pinçage se déplacent activement dans des pistes, dans la direction de rotation (1a) du tambour de tissage (1), en direction du bord (17) de battage contre le tissu, en ce que les dispositifs (lla, 12a) de maintien de fils de trame présentent chacun un élément d'appui ( 7) comportant une surface d'appui (71) s'étendant parallèlement ou sensiblement parallèlement au centre de rotation (18), qui définit le déroulement de la piste de deux bandes de transport (8, 9) sans fin situées l'une au-dessus de l'autre, et ce au moins à l'intérieur d'un angle de rotation β, en ce que les deux bandes de transport (8, 9) forment un interstice de pinçage (89) au-dessus de la surface d'appui (71) et se déplacent dans cette région dans la direction de rotation (1a), sans déplacement relatif mutuel, et en ce que les deux bandes de transport (8, 9) sont guidées par des poulies de renvoi, de telle sorte qu'apparaisse un interstice d'introduction (891) des fils de trame (45).

2. Dispositif selon la revendication 1, caractérisé en ce que, dans la direction de l'axe de rotation (18), plusieurs dispositifs (11a, 12a) de maintien de fils de trame sont disposés par paires les uns derrière les autres, avec des dispositifs de coupe (19) situés entre les paires, pour tisser en plusieurs pistes.

3. Dispositif selon l'une des revendications 1 ou 2, caractérisé en ce que lorsqu'un pinçage a été réalisé sur deux côtés, les dispositifs (11a, 12a) de maintien de fils de trame transportent à l'intérieur d'un angle de rotation β au moins un fil de trame (45) depuis une distance R₂ à une distance R₃ plus grande par rapport au centre de rotation (18).

4. Dispositif selon l'une des revendications 1 à 3, caractérisé en ce qu'à l'intérieur de l'angle de rotation β, le fil de trame (45) se déplace dans un plan.

5. Dispositif selon l'une des revendications 1 à 3, caractérisé en ce qu'à l'intérieur de l'angle de rotation β, le fil de trame (45) se déplace sur un parcours courbe.

6. Dispositif selon l'une des revendications 1 à 5, caractérisé en ce qu'à l'intérieur de l'élément d'appui (7) sont disposées des conduites d'amenée de fluide (73) ainsi que des orifices d'échappement (72), les ouvertures d'échappement étant dirigées vers la surface d'appui (71), pour créer entre la surface d'appui (71) et la bande de transport (8) une couche de fluide réduisant le frottement.

7. Dispositif selon l'une des revendications 1 à 6, caractérisé en ce que la surface d'appui (71) est configurée comme parcours polygonal qui est formé par plusieurs surfaces planes, au moins un orifice d'échappement (72) étant disposé dans chaque surface plane.

8. Dispositif selon l'une des revendications 1 à 5, caractérisé en ce que l'élément d'appui (7) avec surface d'appui (71) est constitué de plusieurs poulies de courroie (85) disposées dans la direction de rotation (1a) le long de la périphérie du tambour de tissage (1).

9. Dispositif selon la revendication 8, caractérisé en ce que plusieurs poulies de courroie (86) portant la bande de transport extérieure (9) s'appuient contre la bande de transport (8) en étant décalées chacune d'environ un demi intervalle par rapport aux poulies de courroie (85) dans la direction de rotation (1a), de telle sorte qu'il en résulte un interstice de pinçage (89) de forme ondulée.

10. Dispositif selon l'une des revendications 1 à 9, caractérisé en ce que l'entraînement des bandes de transport (8, 9) s'effectue par l'intermédiaire d'un entraînement à moteur séparé dont la vitesse de rotation peut être synchronisée sur la vitesse angulaire du tambour de tissage (1).

11. Dispositif selon l'une des revendications 1 à 9, caractérisé en ce que la bande de transport (8) tournée vers le tambour de tissage (1) entoure le tambour de tissage (1) avec contact avec ce dernier, et est ainsi accouplée au déplacement de rotation du tambour de tissage (1), tandis que la bande de transport (9) est entraînée par frottement avec la bande de transport (8).

12. Dispositif selon l'une des revendications 1 à 9, caractérisé en ce que la bande de transport (8) tournée vers le tambour de tissage (1) entoure le tambour de tissage (1) en étant en contact avec ce dernier, et la bande de transport (9) entoure le tambour de tissage (1) en reposant sur la bande de transport (8) par des plages angulaires partielles.

13. Dispositif selon l'une des revendications 1 à 12, caractérisé en ce que par rapport au centre de rotation (18), les éléments de guidage (21-24) se déplacent à une vitesse angulaire constante avec le rayon R1, alors que par contre la vitesse angulaire de fils de trame (45) pincés par les bandes de transport (8, 9) se réduit entre l'interstice d'introduction (891) et le bord (17) de battage contre le tissu, en fonction de l'écart croissant entre la surface d'appui (71) et le centre de rotation (18).

14. Dispositif selon l'une des revendications 1 à 13, caractérisé en ce qu'après l'introduction dans l'interstice d'introduction (891), la vitesse angulaire de fils de trame (45) pincés est tout d'abord supérieure à la vitesse angulaire du tambour, mais descend cependant en dessous de la vitesse angulaire du tambour à l'intérieur de l'angle de rotation β.

15. Dispositif selon l'une des revendications 1 à 14, caractérisé en ce que les surfaces des bandes de transport (8, 9) en contact l'une avec l'autre présentent un coefficient de frottement élevé, alors que par contre l'autre surface des bandes de transport (8, 9) présente un faible frottement.

16. Dispositif selon l'une des revendications 1 à 15, caractérisé en ce qu'un fil de trame (45) pénétrant dans l'interstice d'introduction (891) est pincé par les bandes de transport (8, 9) du côté de l'introduction, et est découpé immédiatement ensuite par des ciseaux à fil (19), et en ce que, du côté de l'introduction, le fil de trame (45) est arrêté par le frottement entre les bandes de transport (8, 9).

17. Dispositif selon l'une des revendications 1 à 16, caractérisé en ce que le fil de trame (45) pénétrant dans l'interstice d'introduction (891) est tout d'abord pincé par les bandes de transport (8, 9) situées du côté de l'introduction, et est ensuite pincé par les bandes de transport (8, 9) situées du côté de la reprise, après des fractions de l'angle d'un tour du tambour.

18. Dispositif selon l'une des revendications 1 à 17, caractérisé en ce que tant du côté de l'introduction que du côté de la reprise, la poulie de courroie (93) située à l'interstice d'introduction (891) et soutenant la bande de transport (9) peut être ajustée le long de la surface de guidage (71).

19. Dispositif selon l'une des revendications 1 à 18, caractérisé en ce que sur le tambour de tissage (1) est installée une réserve de plusieurs bandes de transport (8) et/ou de bandes de transport (9) qui entourent le tambour de tissage (1).

20. Dispositif selon l'une des revendications 1 à 19, caractérisé en ce que les emplacements de pinçage d'au moins un fil de trame pincé des deux côtés se déplace suivant des pistes qui s'étendent dans un plan perpendiculaire au centre de rotation (18).

21. Dispositif selon l'une des revendications 1 à 19, caractérisé en ce que la distance entre les emplacements de pinçage d'au moins un fil de trame pincé des deux côtés augmente dans la direction de rotation (1a).

22. Métier à tisser multiphasé à foule linéaire comportant un dispositif de maîtrise des fils de trame selon l'une des revendications 1 à 21.
